# EUROPÄISCHE PATENTSCHRIFT

(11) **EP 0 951 367 B1**
(45) Veröffentlichungstag und Bekanntmachung des Hinweises auf die Patenterteilung: **03.04.2002**
(21) Anmeldenummer: 98961021.7
(22) Anmeldetag: 19.10.1998
(51) Int. Cl.: B21D 51/24, B65D 83/14

(54) **VERFAHREN UND VORRICHTUNG ZUR HERSTELLUNG EINER ZWEIKAMMERDRUCKPACKUNG**
METHOD AND DEVICE FOR PRODUCING A TWO CHAMBER PRESSURE PACK
PROCEDE ET DISPOSITIF POUR PRODUIRE UNE BOMBE A AEROSOL COMPORTANT DEUX CHAMBRES

(30) Priorität: 17.10.1997 DE 19746017
(43) Veröffentlichungstag der Anmeldung: 27.10.1999
(73) Patentinhaber: LECHNER GmbH, D-78239 Rielasingen-Worblingen (DE)
(72) Erfinder: BÖHM, Konrad, D-78269 Volkertshausen (DE); ACHTEN, Norbert, D-74613 Öhringen (DE)
(74) Vertreter: Flügel, Otto, Dipl.-Ing.
(86) Internationale Anmeldenummer: DE9803058
(87) Internationale Veröffentlichungsnummer: WO9920413

(56) Entgegenhaltungen:
- DE-A- 3 304 467
- DE-C- 3 802 314
- GB-A- 1 150 946
- US-A- 4 152 821
- US-A- 4 779 333

## Beschreibung

Die Erfindung betrifft ein Verfahren zur Herstellung einer mittels eines ein Sprühventil aufweisenden Deckels verschlossenen Öffnung versehenen Zweikammerdruckpackung nach dem Oberbegriff des beigefügten Anspruchs 1 sowie eine Zweikammerdruckpackungsherstellvorrichtung zur Durchführung dieses Verfahrens, nach dem Oberbegriff des beigefügten Anspruchs 6.

Ein solches Verfahren und eine solche Vorrichtung sind aus der DE 38 02 214 C1 bekannt. Dort wird aber im Zusammenhang mit einer an die Öffnung anschließenden Randzone des Innenbeutels lediglich ein Werkzeug zum Anpressen dieser Randzone an den Außenbehälter erwähnt, über dessen Ausgestaltung näher nichts ausgesagt ist.

Ausgehend vom Stand der Technik nach der DE 38 02 214 C1 ist es Aufgabe der Erfindung, ein Verfahren und eine Vorrichtung zur Herstellung einer Zweikammerdruckpackung mit einem bezüglich Kosten und der Dichtheit der damit zu schaffenden Verbindung verbesserten Werkzeug zur Verfügung zu stellen.

Diese Aufgabe wird erfindungsgemäß durch ein Verfahren mit den Schritten des beigefügten Anspruchs 1 bzw. eine Vorrichtung mit den Merkmalen des beigefügten Anspruchs 6 gelöst.

Vorteilhafte Ausgestaltungen der Erfindung sind Gegenstand der Unteransprüche.

Zwar ist aus der GB-A-1 150 946 eine Aufweitvorrichtung zum Verbinden von zwei Teilen mit einem Aufnahmedorn und einem zusammendrückbaren und dabei seinen Umfang erweiternden elastischen Körper sowie ein damit durchführbares Verbindungsverfahren bekannt. Diese Druckschrift liegt aber auf einem völlig anderen technischen Gebiet; sie betrifft nämlich die drehfeste, nicht rotationssymmetrische, durch formschlüssigen Eingriff von längs und quer verlaufenden Erhebungen in entsprechende Längs- und Quernuten ohne Leimauftrag und ohne nachfolgende Bördelung erfolgende Verbindung von Aluminiumrohren mit Kupplungsstücken bei Baugerüsten.

Die Besonderheit des hier in Rede stehenden Herstellungsverfahrens besteht darin, den Außenbehälter und den Innenbeutel im randnahen Bereich druckdicht miteinander zu verbinden und dann gemeinsam derart zu verformen, daß das druckdichte Befestigen von Ventile, beispielsweise Sprühventile aufweisenden Deckeln an diesem verformten Öffnungsrandbereich ermöglicht ist. Das für die Zusammenführung der Randzonen erforderliche Anpressen des Innenbeutels geschieht bislang mittels Kunststoffwerkzeugen, die aus mehreren Teilen bzw. Segmenten zusammengesetzt sind und in ihren aufeinander zu gewandten inneren Begrenzungen zusammen einen Konus bilden. Durch Einschieben eines konischen Domes zwischen diese den Konus bildenden Begrenzungsflächen der Segmente werden diese einzeln aufgespreizt, so daß es zu einer Aufweitung des Außenumfanges des Werkzeuges kommt. Bei diesem Aufspreizen kommt es zu Spaltbildung zwischen den einzelnen Segmenten, wodurch sich in der aufzuweitenden Randzone des Innenbeutels Markierungen ausbilden. Dies kann dazu führen, daß die Druckpackung undicht wird. Soweit die Innenbeutel in dieser Randzone außen beleimt werden, verursachen diese durch die Spaltbildung hervorgerufenen Markierungen einen unruden Lauf beim Leimauftrag, wodurch die Beleimköpfe Schlagbeanspruchungen ausgesetzt sind und damit ein ungleichmäßiger Leimauftrag über den Umfang erfolgt. Für die beabsichtigte dichtende Verbindung im Randzonenbereich ist jedoch ein gleichmäßiger Leimauftrag bzw. eine gleichbleibend dicke Leimschicht über den Umfang hinweg unbedingt erforderlich. Nachteilig bei der Verwendung von Kunststoffwerkzeugen ist darüber hinaus die hohe Temperaturbelastung durch die herstellungsbedingt eine hohe Temperatur aufweisenden Druckpackungsteile.

Deshalb wurde in der Vergangenheit dazu übergegangen, das Werkzeug aus Metall, insbesondere aus Stahl, zu fertigen, wobei die einzelnen Segmente durch einen Gummiring zusammengehalten werden. Dieses Werkzeug ist so konstruiert, daß beim Ausweiten die sich ergebenden Spalten durch kegelförmige Segmente ausgefüllt werden. Der Nachteil besteht darin, daß dieses Werkzeug nur in einem bestimmten Durchmesser rund ist und ein Nachstellen bzw. Korrigieren des Durchmessers nicht möglich ist.

Desweiteren treten aber gerade beim Beleimen die Spalten verstärkt in Erscheinung, da zu diesem Zeitpunkt das Werkzeug nur zum Teil geöffnet und somit auch unrund ist, was wiederum zum Schlagen der Beleimwerkzeuge und somit zu einem ungleichmäßigen Leimauftrag führt, wodurch beim Aufweiten weitere Markierungen hervorgerufen werden. Ein derartiges Werkzeug ist außerdem sehr teuer.

Bei dem erfindungsgemäßen Verfahren wird dagegen als Werkzeug ein etwa senkrecht zur Öffnungsebene zusammendrückbarer elastischer Körper verwendet, dessen Außenumfang geringer ist als derjenige der Innenwandung der Randzone des Innenbeutels und nach dem Einsetzen des Innenbeutels in den Außenbehälter durch zunehmendes Zusammendrücken seinen Außenumfang stetig mit geschlossener Umfangsfläche radial gleichmäßig vergrößernd an der Innenwandung der Randzone des Innenbeutels angreifend diese umfänglich gleichmäßig erweiternd die Außenfläche der Randzone des Innenbeutels an die Innenfläche des Außenbehälters anlegt und anpreßt, woraufhin der elastische Körper in Gegenrichtung dieser Verformung in seine Ausgangsgestalt zurückgeführt wird, wonach die so dichtend verbundene Gesamtheit aus Außenbehälter und Innenbeutel der Bördelung zugeführt wird.

Durch die Verwendung eines Werkzeuges als elastischer Körper und dessen verfahrensgemäßer Handhabung wird auf einfache Art und Weise eine absolut gleichmäßige Aufweitung der Randzone des Innenbeutels zum Anpressen derselben an den Außenbehälter dadurch erreicht, daß ein in axialer Richtung erfolgendes Zusammendrücken zu einer gleichmäßigen Aufweitung in radialem Umfange mit kreisrunder Oberfläche des elastischen Körpers führt, weil die axiale Verformung sich homogen über den ganzen Körper zu einer radialen Ausdehnung in radialer Richtung führt, wobei die Oberfläche kreisrund stufenfrei verläuft.

In besonders bevorzugter Ausführung des Verfahrens wird die Leimschicht auf die Randzone des Innenbeutels außenseitig aufgetragen, derart, daß zunächst der Innenbeutel auf einen Aufnahmedorn, der den elastischen Körper aufweist, aufgeschoben wird, wonach der elastische Körper bis zu einer Vergrößerung in einer ersten Aufweitungsphase zusammengedrückt und umfänglich so vergrößert wird, daß er den Innenbeutel verdrehsicher hält, welcher zum Zwecke der Beleimung um die senkrecht zur Öffnungsebene des Innenbeutels um die Längsachse des Aufnahmedoms rotierend angetrieben wird, worauf nach erfolgtem Leimauftrag auf die Außenfläche der Randzone des Innenbeutels der Außenbehälter in die Einsetzlage aufgeschoben wird, wonach im Zuge einer zweiten Zusammendrückphase der elastische Körper weiter verformt wird und damit die Aufweitung der Randzone des Innenbeutels bis hin zur Anpressung an die Randzone des Außenbehälters vollzieht.

Da die Aufweitung in beiden Phasen völlig gleichmäßig erfolgt, greifen die Beleimwerkzeuge an der Außenfläche der Randzone des Innenbeutels nach Durchführen der ersten Phase an der dann in Rotation versetzten Randzone völlig schlagfrei an, so daß ein gleichmäßiger Leimauftrag gewährleistet wird. Da auch die zweite Aufweitphase in dieser Gleichmäßigkeit erfolgt, preßt sich die beleimte Außenfläche der Randzone des Innenbeutels an die gegenüberliegende Innenfläche der Randzone des Außenbehälters entsprechend gleichmäßig an, so daß eine rundum homogene Klebeschicht zwischen diesen Flächen entsteht, die die druckdichte Verbindung gewährleistet.

In weiterer bevorzugter Ausführung wird derart vorgegangen, daß die Öffnungsberandung zumindest des Außenbehälters in einem vorgeschalteten Arbeitsprozess nach außen gesehen konisch erweitert ausgebildet wird. Weiterhin werden bevorzugt der Außenbehälter und/oder der Innenbeutel in einem vorgeschalteten Arbeitsprozess erwärmt. Um ein gleichmäßiges Aufweiten der Randzone des Innenbeutels zu gewährleisten, erfolgt das Zusammendrücken des elastischen Körpers kontinuierlich.

Die weitere Behandlung der damit dichtend zusammengeführten Randzonen der Packungsteile wird wie aus dem Stand der Technik bekannt durchgeführt.

Die erfindungsgemäße Zweikammerdruckpackungsherstellvorrichtung zur Durchführung des Verfahrens umfaßt unter anderem einen Aufnahmedom, auf den die Zweikammerdruckpackungsteile - Außenbehälter und innenbeutel - mit ihren Öffnungsebenen etwa senkrecht zur Längsachse des Aufnahmedoms gerichtet aufschiebbar sind und der eine Stange aufweist, die eine Längsausnehmung eines zylinderförmigen elastischen Körpers durchgreift, die an ihrem abragenden Dornende mit einem radial abragenden Widerlager versehen ist und der eine Aufweitstange zugeordnet ist, die von der dem Widerlager abgewandten Richtung her längs der Stange auf den elastischen Körper zu derart verschiebbar ist, daß sich der elastische Körper gegen das Widerlager abgestützt axial verkürzt und radial aufweitet.

In vorteilhafter Ausgestaltung ist die Aufweitungsstange mit einer Längsbohrung versehen, durch welche die Stange hindurchgeführt ist, wobei die Stangen also koaxial einander zugeordnet sind.

In weiterhin bevorzugter Ausführung ist der elastische Körper zwischen zwei an seinen Stirnenden angreifenden Abstützelementen - insbesondere in Form von Lochscheiben - aufgenommen, die die Zusammendrückkraft großflächig, vorzugsweise über die gesamte jeweilige Ringfläche der Zylinderstimseiten, in den elastischen Körper einleiten. Desweiteren kann die Aufweitstange mit einem rohrförmigen Anfangsabschnitt den elastischen Körper und gegebenenfalls die Abstützelemente durchgreifen. Der Aufnahmedorn weist weiterhin bevorzugt rotationssymmetrisch zur Achse der Stange ausgebildete, an dieser und/oder dem rohrförmigen Anfangabschnitt der Aufweitstange gehaltene Stütz- und Führungselemente auf.

Schließlich kann die Stange mit einer Längsbohrung versehen sein und die über das Stangenende hinausragenden Bauelemente derart in Richtung der Längsbohrung mit Öffnungen versehen sein, daß sich ein Abblaskanal bildet, bei dessen Druckbeaufschlagung nach Beendigung des Aufweite- und Verklebevorganges der so gewonnene Zweikammerkörper von dem Aufnahmedom durch Blasdruck auf die Innenbodenfläche des Innenbeutels entfernen läßt.

Der elastische Körper kann als zylindrischer Block aus einem Elastomer, elastischem Kunststoff oder elastischem Verbundwerkstoff bestehen, er kann aber auch als zylindrischer Hohlkörper ausgebildet sein, dessen Hohlraum durch pneumatische, mechanische oder hydraulische Beaufschlagung hinsichtlich seines Außenumfanges gleichmäßig erweiterbar ist.

Die Erfindung wird anhand des in der Zeichnung wiedergegebenen Ausführungsbeispieles nachstehend näher erläutert. Es zeigt:
- Figur 1: im Längsschnitt ein Ausführungsbeispiel der Zweikammerdruckpackung auf einen Aufnahmedorn aufgeschoben, bevor der Aufweitvorgang durchgeführt wird;
- Figur 2: einen Längsschnitt entsprechend Figur 1 in der Stellung nach Durchführen des Aufweitvorganges.

Figur 1 zeigt den insgesamt mit 13 bezeichneten Aufnahmedorn, der in einem nicht näher dargestellten Maschinenbett rotierend antreibbar gehalten ist und auf den zunächst von rechts her der Innenbeutel 2 mit seiner Öffnung 3 voran aufgeschoben ist. Nach einer ersten, nicht zeichnerisch wiedergegebenen Aufweitphase, die der Beleimung dient, wird der Außenbehälter mit seiner Öffnung voran aus gleicher Richtung aufgeschoben, wie dies in den Figuren wiedergegeben ist. Der Außenbehälter ist in seinem Öffnungsrandbereich zu diesem Zwecke mit einer leichten konischen Aufweitung versehen ("ausgestellt") Außenbehälter und Innenbeutel sind zuvor in einem Durchlauftrockenofen auf etwa 160° C erwärmt worden.

Der Aufnahmedorn weist eine Stange 9 auf, die eine elastischen Körper 5 in Form eines mit einer Längsbohrung 8 versehenen Zylinders mit kreisrundem Querschnitt durchgreift und an seinem freien Ende 10 über eine Gewindeverbindung ein Widerlager 14 trägt. Die Stange 9 ist konzentrisch in eine entsprechend hohle Aufweitstange 4 eingesetzt, die in nicht dargestellter Weise gegenüber der Stange 9 mittels eines Antriebsaggregates längsverschiebbar ist, beispielsweise derart, daß die Aufweitstange als Kolbenstange dieses pneumatisch, mechanisch oder hydraulisch ausgebildeten Antriebsaggregates wirkt. Die Aufweitstange weist einen rohrförmigen, in den Bereich des Dornes 13 vorragenden Anfangsabschnitt auf, der die zentrische Ausnehmung 8 des elastischen Körpers 5 und an seinem freien Ende mittels einer Buchse an der Mantelfläche der Stange 9 angreift. Der elastische Körper ist an beiden Zylinderstirnseiten mit Abstützelementen 6 und 7 in Form von Lochscheiben versehen, die die ringförmigen Zylinderstirnseiten praktisch vollständig abdecken. Diese Lochscheiben dienen der Druckeinleitung im Zuge des Aufweitvorganges und können an den Zylinderstirnseiten des elastischen Körpers 5 durch Kleben oder Aufvulkanisieren festgelegt sein oder auch nur anliegen. Diese Lochscheiben werden ebenfalls von dem Anfangsabschnitt der Aufweitstange 4 durchgriffen. Zwischen der Lochplatte 7 und dem Widerlager 14 ist ein Stütz-und Führungselement 11 eingesetzt, der eine Längsbohrung aufweist, die den Außendurchmesser des Anfangsabschnittes entspricht und auf dessen Endbereich aufgeschoben ist. Das Element 11 ist an dem Widerlager 14 festgelegt. Ein weiteres Stütz- und Führungselement 11 ist mit einer Längsbohrung auf einen das Ende 10 der Stange 9 überragenden Abschnitt des Widerlagers aufgesetzt und an diesem abgestützt. Beide Elemente 11 weisen konisch verengte Anlaufabschnitte auf, die dem Aufschieben des Innenbeutels 2 dienen. Die nach rechts abragende stirnseitige Begrenzung des letzteren Elementes 11 bildet einen Anschlag für die Innenseite des Bodens des aufgeschobenen Innenbeutels 2. Der Boden des Außenbehältes 1 ist zur Aufnahme von Druckbelastungen durch das später einzufüllende Treibmittel nach innen verwölbt ausgebildet und mit einer nicht dargestellten Einfüllöffnung für das zwischen der Innenwand des Außenbehälters 1 und der Außenwand des Innenbeutels 2 einzubringende Treibgas versehen.

In der in Figur 1 dargestellten Lage ist die Aufweitstange 4 in Richtung des Maschinenbettes nach links zurückgezogen, so daß der zylindrische elastische Körper 5 ohne Druckbelastung die axiale Länge a und den Durchmesser d aufweist.

In Figur 2 ist die Aufweitstange 4 zum Zwecke der Aufweitung der an die Öffnung 3 anschließenden Randzone des Innenbeutels nach rechts verschoben. Dadurch wird der zylindrische elastische Körper 5, der an der Stange 9 über das Widerlager 14 und das dazwischen angeordnete erste Element 11 abgestützt ist, in Richtung einer Verkürzung seiner axialen Ausdehnung von a auf a1 zusammengedrückt wird, was sich in einer gleichmäßigen Durchmesservergrößrung von d auf d1 äußert. Diese Durchmesservergrößerung entspricht eine gleichmäßige Aufweitung der Randzone des Innenbeutels, so daß deren Außenfläche auf die Innenfläche der gegenüberliegenden Randzone des Außenbehälters 1 bewegt und an diese angepresst wird.

Für das Beleimen der Außenfläche der Randzone des Innenbeutels 2 wird vor dem Aufschieben des Außenbehälters eine erste Aufweitphase durchgeführt, nach der diese Außenfläche geringfügig über den übrigen Mantelumfang des Innenbeutels 2 hinaustritt. In dieser Situation ist der Innenbehälter rutschfest an den Dorn festgelegt. In dieser Aufweitlage wird der Innenbeutel 2 durch Drehen der Stangen 4 und 9 in Rotation versetzt und in nicht dargestellter Weise zur Anlage mit Beleimköpfen gebracht und damit mit einer gleichmäßigen Klebeschicht versehen. Danach wird gegebenenfalls nach einer Trockenphase für den Leim der Außenbehälter 1 in die in den Figuren wiedergegebene Aufschiebelage aufgesetzt, worauf die zweite Aufweitphase durchgeführt wird wodurch der in Figur 2 wiedergegebene Zustand eintritt.

Die Verpackungsteile 1 und 2 sind als rotationssymmetrische Körper ausgebildet, ebenso wie die Teile des Aufnahmedornes in entsprechender Anpassung.

## Patentansprüche

1. Verfahren zur Herstellung einer mittels eines ein Sprühventil aufweisenden Deckels verschlossenen Öffnung (3) versehenen Zweikammerdruckpackung mit einem Außenbehälter (1) und einem in diesen eingesetzten Innenbeutel (2), der unter einem zwischen der Innenwand des Außenbehälters (1) und der Außenwand des Innenbehälters (2) aufgebrachten Druck zusammenpreßbar ist, wobei vor dem Einsetzen des Innenbeutels (2) in den Außenbehälter (1) und Aufbringen des Druckes in einer an die Öffnungsberandung anschließenden, im wesentlichen zylindrischen Randzone (12) des Außenbehälters (1) und/oder des Innenbeutels (2) an deren im Einsetzzustand einander zugewandten Flächenbereich eine Beleimung aufgebracht wird, worauf nach Einsetzen des Innenbeutels (2) in den Außenbehälter (1) die Randzone (12) des Innenbeutels (2) mittels eines in diese eingeführten Werkzeuges (5,13) aufgeweitet und gegen die Innenfläche der Randzone des Außenbehälters (1) gepreßt wird, wonach die derart über die Leimschicht dichtend miteinander verbundenen Randzonen von Außenbehälter (1) und Innenbeutel (2) gemeinsam - gegebenenfalls unter konischer Verengung zur Öffnung (3) hin - gebördelt werden, woraufhin auf den Bördelrand ein Ventildeckel dichtend aufgesetzt wird,
**dadurch gekennzeichnet,**
**daß** als Werkzeug ein etwa senkrecht zur Öffnungsebene zusammendrückbarer elastischer Körper (5) verwendet wird, dessen Außenumfang zunächst geringer ist als derjenige der Innenwandung der Randzone des innenbeutels und nach dem Einsetzen des Innenbeutels (2) in den Außenbehälter (1) durch zunehmendes Zusammendrücken seinen Außenumfang stetig mit geschlossener Umfangsfläche radial gleichmäßig vergrößernd an der Innenwandung der Randzone (12) des Innenbeutels (2) angreifend diese aufweitet und unter umfänglich gleichmäßigem Erweitern der Randzone (12) des Innenbeutels (2) die Außenfläche der Randzone (12) des Innenbeutels (2) an die Innenfläche des Außenbehälters (1) anlegt und anpreßt, woraufhin der elastische Körper (5) in Gegenrichtung dieser Verformung in seine Ausgangsgestalt zurückgeführt wird, wonach die so dichtend verbundene Gesamtheit aus Außenbehälter (1) und Innenbeutel (2) der Bördelung zugeführt wird.

2. Verfahren nach Anspruch 1,
**dadurch gekennzeichnet,**
**daß** zunächst der Innenbeutel (2) auf einen Aufnahmedorn (13), der den elastischen Körper (5) aufweist, aufgeschoben wird, wonach der elastische Körper (5) bis zu einer Vergrößerung in einer ersten Aufweitungsphase zusammengedrückt und umfänglich so vergrößert wird, daß er den Innenbeutel (2) verdrehsicher hält, welcher zum Zwecke der Beleimung um die senkrecht zur Öffnungsebene des Innenbeutels (2) um die Längsachse des Aufnahmedorns rotierend angetrieben wird, worauf nach erfolgtem Leimauftrag auf die Außenfläche der Randzone (12) des Innenbeutels (2) der Außenbehälter (1) in die Einsetzlage aufgeschoben wird, wonach im Zuge einer zweiten Zusammendrückphase der elastische Körper (5) weiter verformt wird und damit die Aufweitung der Randzone (12) des Innenbeutels (2) bis hin zur Anpressung an die Randzone des Außenbehälters (1) vollzieht.

3. Verfahren nach Anspruch 1 oder 2,
**dadurch gekennzeichnet,**
**daß** die Öffnungsberandung zumindest des Außenbehälters (1) in einen vorgeschalteten Arbeitsprozess nach außen gesehen konisch erweitert ausgebildet wird.

4. Verfahren nach einem der Ansprüche 1 bis 3,
**dadurch gekennzeichnet,**
**daß** der Außenbehälter (1) und/oder der Innenbeutel (2) in einem vorgeschalteten Arbeitsprozess erwärmt wird bzw. werden.

5. Verfahren nach einem der Ansprüche 1 bis 4,
**dadurch gekennzeichnet,**
**dass** das Zusammendrücken des elastischen Körpers (5) zum Aufweiten der Randzone (12) des Innenbeutels (2) gleichmäßig erfolgt.

6. Zweikammerdruckpackungsherstellvorrichtung zur Durchführung des Verfahrens nach einem der Ansprüche 1 bis 5, mit:
- Mitteln zum Aufbringen einer Beleimung in einer an die Öffnungsberandung anschließenden im wesentlichen zylindrischen Randzone (12) des Außenbehälters (1) und/oder des Innenbeutels (2) an deren im Einsatzzustand einander zugewandten Flächenbereich,
- Mitteln zum Einsetzen des Innenbeutels (2) in den Außenbehälter (1),
- einem Werkzeug (5, 13) zum Pressen der Randzone (12) des Innenbeutels (2) gegen die Innenfläche der Randzone des Außenbehälters (12) zum dichtenden miteinander Verbinden der Randzonen (12) von Außenbehälter (1) und Innenbeutel (2) über die Leimschicht, und
- Mitteln zum gemeinsames Bördeln - gegebenenfalls unter konischer Verengung zur Öffnung hin - der über die Leimschicht dichtend miteinander verbundenen Randzonen (12) von Außenbehälter (1) und Innenbeutel (2),
**dadurch gekennzeichnet,**
**dass** das Werkzeug einen Aufnahmedom (13) umfasst, auf den die Zweikammerdruckpackungsteile - Außenbehälter (1) und Innenbeutel (2) - mit ihren Öffnungsebenen etwa senkrecht zur Längsachse des Aufnahmedoms (13) gerichtet aufschiebbar sind und der eine Stange (9) aufweist, die eine Längsausnehmung (8) eines zylinderförmigen elastischen Körpers (5) durchgreift, die an ihrem abragenden Domende (10) mit einem radial abragenden Widerlager (14) versehen ist und der eine Aufweitstange (4) zugeordnet ist, die von der dem Widerlager (14) abgewandten Richtung her längs der Stange (9) auf den elastischen Körper (5) zu derart verschiebbar ist, dass sich der elastische Körper (5) gegen das Widerlager (14) abgestützt axial verkürzt und radial aufweitet.

7. Vorrichtung nach Anspruch 6,
**dadurch gekennzeichnet,**
**dass** der Aufnahmedorn (13) rotierend gehalten ist.

8. Vorrichtung nach einem der Ansprüche 6 oder 7,
**gekennzeichnet durch** Beleimköpfe, die mit einem auf den Aufnahmedorn (13) aufgeschobenen Innenbeutel (2) zum Aufbringen der Beleimung auf die Randzone (12) des Innenbeutels (2) in Kontakt bringbar sind.

9. Vorrichtung nach einem der Ansprüche 6 bis 8,
**gekennzeichnet durch**
Mittel zum Durchführen einer ersten Aufweitphase, in welcher der elastische Körper (5) zusammengedrückt und so vergrößert wird, dass ein auf den Aufnahmedom (13) aufgeschobener Innenbeutel (2) zum Zwecke der Beleimung verdrehsicher gehalten wird, und
Mittel zum Durchführen einer zweiten Aufweitphase zum Anpressen der Randzone (12) des aufgesetzten Innenbeutels (2) an einen auf den an dem Aufnahmedom (13) gehaltenen Innenbehälter (2) aufgeschobenen Außenbehälter (1).

10. Vorrichtung nach einem der Ansprüche 6 bis 9,
**dadurch gekennzeichnet,**
**daß** die Aufweitungsstange (4) eine Längsbohrung aufweist, durch welche die Stange (9) hindurchgeführt ist und
**daß** der elastische Körper (5) zwischen zwei an seinen Stimenden angreifenden Abstützelementen - insbesondere in Form von Lochscheiben (6, 7) - aufgenommen ist die die Zusammendrückkraft großflächig, vorzugsweise über die gesamte jeweilige Ringfläche der Zylinderstimseiten, in den elastischen Körper (5) einleiten.

11. Vorrichtung nach einem der Ansprüche 6 bis 10,
**dadurch gekennzeichnet,**
**daß** die Aufweitstange (4) mit einem rohrförmigen Anfangsabschnitt den elastischen Körper (5) gegebenenfalls mit den Abstützelementen durchgreift,
**daß** der Aufnahmedorn (13) rotationssymmetrisch zur Achse der Stange (9) ausgebildete, an dieser und/oder dem rohrförmigen Anfangabschnitt der Aufweitstange (4) gehaltene Stütz- und Führungselemente (11) aufweist, und
**daß** die Stange (9) eine Längsbohrung aufweist und das Widerlager (14) und gegebenenfalls der über das Stangenende (10) hinausragende Stütz- und Führungskörper (11) mit in Längsachsrichtung der Stange (9) verlaufenden Bohrungen zur Bildung eines Abblaskanals vesehen sind.

12. Vorrichtung nach einem der Ansprüche 6 bis 11,
**dadurch gekennzeichnet,**
**daß** die Aufweitstange (4) oder die Stange (9) als Kolbenstange eines hydraulischen, mechanischen oder pneumatischen Antriebsaggregates ausgebildet ist

13. Vorrichtung nach einem der Ansprüche 6 bis 12,
**dadurch gekennzeichnet,**
**daß** der elastische Körper (5) als zylindrischer Block aus einem Elastomer, elastischem Kunststoff oder elastischem Verbundwerkstoff ausgebildet ist.

14. Vorrichtung nach einem der Ansprüche 6 bis 13,
**dadurch gekennzeichnet,**
**daß** der elastische Körper (5) als zylindrischer Hohlkörper ausgebildet ist, dessen Hohlraum durch pneumatische, mechanische oder hydraulische Beaufschlagung hinsichtlich des Umfanges gleichmäßig erweiterbar ist.

## Claims

1. A process for the production of a twin-chamber pressurised pack provided with an opening (3) which is closed by means of a lid which has a spray valve, and an outer container (1) and an inner bag (2) placed therein which can be compressed under a pressure applied between the inner wall of the outer container (1) and the outer wall of the inner container (2), wherein before the inner bag (2) is placed in the outer container (1) and the pressure is applied in a substantially cylindrical edge zone (12) of the outer container (1) and/or of the inner bag (2), adjacent to the opening edge, an application of glue is undertaken thereon on the surface areas which face one another in their position of use, wherein after placing the inner bag (2) in the outer container (1), the edge zone (12) of the inner bag (2) is expanded and pressed against the interior surface of the edge zone of the outer container (1) by means of a tool (5, 13) inserted therein, whereupon the edge zones of the outer container (1) and inner bag (2), which are connected in a sealing manner to one another by means of the layer of glue, are flanged together, optionally with a conical taper towards the opening (3), wherein a valve cap is sealed to the edge of the flange, **characterised in that** an elastic body (5), which is compressible perpendicular to the plane of the opening, is used as a tool, the outer circumference of which is initially smaller than that of the inner wall of the edge zone of the inner bag, and after placing the inner bag (2) in the outer container (1) by increasing continuous pressure of its outer circumference radially evenly, and with closed circumferential surface, acting on the inner wall of the edge zone (12) of the inner bag (2), expands this and with equal expansion of the edge area (12) of the inner bag (2) across the circumference, places and presses the outer surface of the edge zone (12) of the inner bag (2) onto the inner surface of the outer container (1), whereupon the elastic body (5) is moved back into its starting shape in the opposite direction to this deformation, wherein the totality of outer container (1) and inner bag (2), which are thus bonded in a sealing manner, is supplied to the flanging.

2. A process according to claim 1, **characterised in that** firstly, the inner bag (2) is pushed onto a receiving lug (13) which includes the elastic body (5), following which the elastic body (5) is compressed up to a first size increase in a first expansion phase and expanded circumferentially so that it holds the inner bag (2) secure against rotation, this being driven so as to rotate about the longitudinal axis of the receiving lug perpendicular to the plane of opening of the inner bag (2) for the purpose of glueing, wherein after application of the glue to the outer surface of the edge zone (12) of the inner bag (2), the outer container (1) is pushed into the insertion position, wherein the elastic body (5) is deformed further in the course of a second compression, thus completing the expansion of the edge zone (12) of the inner bag (2) until it presses against the edge zone of the outer container (1).

3. A process according to claim 1 or 2, **characterised in that** the edge of the opening of at least the outer container (1) is configured, in a prior working process, so that it tapers conically towards the outside.

4. A process according to one of claims 1 to 3, **characterised in that** the outer container (1) and/or the inner bag (2) is/are heated in a prior working process.

5. A process according to one of claims 1 to 4, **characterised in that** the compression of the elastic body (5) for expansion of the edge zone (12) of the inner bag (2) takes place uniformly.

6. An apparatus for the production of a twin-chamber pressurised pack for implementation of the process according to one of claims 1 to 5, with:
- means for application of adhesive to a substantially-cylindrical edge zone (12) of the outer container (1) and/or the inner bag (2), which is adjacent to the edge of the opening, on their surface areas which face one another when in use,
- means to insert the inner bag (2) into the outer container (1),
- a tool (5, 13) for pressing the edge zone (12) of the inner bag (2) against the inner surface of the edge zone of the outer container (12) in order to seal the edge zones (12) of the outer container (1) and the inner bag (2) tightly with one another by means of the adhesive layer, and
- means for common flanging - optionally with conical tapering towards the opening - of the edge zones (12) of the outer container (1) and inner bag (2), which are joined together in a sealing manner by means of the adhesive layer,
**characterised in that** the tool comprises a receiving lug (13), onto which the twin-chamber pressure pack parts - outer container (1) and inner bag (2) - can be pushed with their opening planes aligned approximately perpendicular to the longitudinal axis of the receiving lug (13) and which has a bar (9) which penetrates a longitudinal recess (8) of a cylindrical elastic body (5) which is provided with a radially-projecting abutment (14) on its downwardly-projecting lug end (10), and to which an expansion bar (4) is assigned which can be pushed in the direction facing away from the abutment (14) along the bar (9) towards the elastic body (5) so that the elastic body (5), supported against the abutment (14), is axially shortened and radially expanded.

7. An apparatus according to claim 6, **characterised in that** the receiving lug (13) is held so that it can rotate.

8. An apparatus according to one of claims 6 or 7, **characterised by** glueing heads which can be brought into contact with an inner bag (2) which is pushed onto the receiving lug (13) for application of adhesive to the edge zone (12) of the inner bag (2).

9. An apparatus according to one of claims 6 to 8, **characterised by** means for implementing a first expansion phase in which the elastic body (5) is compressed and expanded so that an inner bag (2) pushed onto the receiving lug (13) is held secure against rotation for the purpose of adhesion, and means for implementing a second expansion phase for pressing the edge zone (12) of the inner bag (2) against an outer container (1) which has been pushed over the inner bag (2) which is held on the receiving lug (13).

10. An apparatus according to one of claims 6 to 9, **characterised in that** the expansion bar (4) has a longitudinal bore, through which the bar (9) is guided, and that the elastic body (5) is held between two supporting elements - especially in the form of drilled discs (6, 7) - which grip against its face ends, which introduce the compression force into the elastic body (5) in a laminar manner, preferably over the entire annular surface of the respective cylinder face side.

11. An apparatus according to one of claims 6 to 10, **characterised in that** the expansion bar (4) penetrates the elastic body (5), optionally with the supporting elements, with a tubular initial section, that the receiving lug (13) has supporting and guiding elements (11), configured with rotational symmetry to the axis of the bar (9) and held against this and/or the tubular initial section of the expansion bar (4), and that the bar (9) has a longitudinal bore, and the abutment (14) and optionally the supporting and guiding body (11) which projects beyond the bar end (10) are provided with bores extending in the longitudinal direction of the bar (9) to form a blow-off channel.

12. An apparatus according to one of claims 6 to 11, **characterised in that** the expansion bar (4) or the bar (9) is configured as a connecting rod of a hydraulic, mechanical or pneumatic drive unit.

13. An apparatus according to one of claims 6 to 12, **characterised in that** the elastic body (5) is configured as a cylindrical block made from elastomer, elastic plastic or elastic composite material.

14. An apparatus according to one of claims 6 to 13, **characterised in that** the elastic body (5) is configured as a cylindrical hollow body, the hollow space of which, with regard to the circumference, can be uniformly expanded when acted upon by pneumatic, mechanical or hydraulic means.

## Revendications

1. Procédé de fabrication d'une bombe à aérosol comportant deux chambres et présentant une ouverture (3 ) fermée par un couvercle équipé d'une soupape de pulvérisation, avec un récipient externe (1) et, insérée dans celui-ci, une poche interne (2) qui peut être comprimée par une pression établie entre la paroi interne du récipient externe (1) et la paroi externe du récipient interne (2), selon lequel
- avant le montage de la poche interne (2) dans le récipient externe (1) et l'établissement de la pression, dans une zone marginale (12) essentiellement cylindrique du récipient externe (1) faisant suite à la zone marginale de l'ouverture et/ou de la poche interne (2), de la colle est déposée sur les surfaces se faisant face à l'état inséré,
- après l'insertion de la poche interne (2) dans le récipient externe (1) la zone marginale (12) de la poche interne (2) est élargie par l'introduction d'un outil (5, 13) et pressée contre la face interne de la zone marginale du récipient externe (1), et
- ensuite, les zones marginales du récipient externe (1) et de la poche interne (2) reliées entre elles de manière étanche par la couche de colle - le cas échéant avec réduction conique en direction de l'ouverture (3) - sont bordées en formant un collet sur le bord duquel est monté avec étanchéité un couvercle à soupape,
**caractérisé en ce que**
- on utilise comme outil un corps élastique (5) pouvant être comprimé à peu près perpendiculairement au plan de l'ouverture, et dont la périphérie externe est d'abord plus petite que celle de la paroi interne de la zone marginale de la poche interne, et après introduction de la poche interne (2) dans le récipient externe (1), par accroissement de sa compression, le corps élastique en augmentant radialement et régulièrement sa périphérie externe avec toujours sa surface périphérique fermée en prise avec la paroi interne de la zone marginale (12) de la poche interne (2), élargit cette zone et, par l'élargissement régulier de la zone marginale (12) de la poche interne (12), la surface externe de cette zone (12) vient s'appliquer en pression sur la face interne du récipient externe (1),
- ensuite, le corps élastique (5) est, dans le sens contraire à cette déformation ramené à son état initial, et
- enfin l'ensemble constitué par la réunion étanche du récipient externe (1) et de la poche interne (2) est soumis à l'opération de formage du bord.

2. Procédé selon la revendication 1,
**caractérisé en ce que**
- d'abord la poche interne (2) est poussée sur une broche de réception (13) portant le corps élastique (5), après quoi dans une première phase d'expansion le corps élastique (5) est comprimé pour agrandir sa périphérie jusqu'à ce qu'il devienne solidaire en rotation de la poche interne (2), et pour effectuer le dépôt de colle, la poche interne (2) est entraînée en rotation autour de l'axe longitudinal de la broche de réception perpendiculaire au plan d'ouverture,
- une fois le dépôt de colle effectué sur la face externe de la zone marginale (12) de la poche interne (2), le récipient externe (1) est amené par coulissement en position enfoncée, et
- ensuite, au cours d'une seconde phase d'expansion, le corps élastique (5) subit une déformation supplémentaire et ainsi l'expansion de la zone marginale (12) de la poche interne (2) se développe jusqu'à venue en pression sur la zone marginale du récipient externe (1).

3. Procédé selon la revendication 1 ou 2,
**caractérisé en ce que**
le bord de l'ouverture d'au moins le récipient externe (1), au cours d'une opération antérieure, est élargi en cône vers l'extérieur.

4. Procédé selon l'une quelconque des revendications 1 à 3,
**caractérisé en ce que**
le récipient extérieur (1) et/ou la poche interne (2) est/ou sont chauffés au cours d'une opération antérieure.

5. Procédé selon l'une quelconque des revendications 1 à 4,
**caractérisé en ce que**
la compression du corps élastique (5) pour produire l'expansion de la zone marginale (12) de la poche interne (2) s'effectue régulièrement .

6. Dispositif de fabrication d'une bombe à aérosol à deux chambres, pour la mise en oeuvre du procédé selon l'une quelconque des revendications 1 à 5, comprenant :
- des moyens pour déposer de la colle dans une zone marginale (12), essentiellement cylindrique et faisant suite au bord de l'ouverture, du récipient externe (1) et/ou de la poche interne (2) sur des surfaces de ceux-ci se faisant face à l'état d'insertion,
- des moyens pour insérer la poche interne (2) dans le récipient externe (1),
- un outil (5, 13) pour presser la zone marginale (12) de la poche interne (2) contre la face interne de la zone marginale du récipient externe (1) afin de relier avec étanchéité les zones marginales (12) du récipient externe (1) et de la poche interne (2) par la couche de colle, et
- des moyens pour border ensemble - le cas échéant avec réduction conique en direction de l'ouverture - les zones marginales (12) du récipient externe (1) et de la poche interne (2) reliées entre elles, avec étanchéité, par la couche de colle,
**caractérisé en ce que**
- l'outil comprend une broche de réception (13) sur laquelle les éléments de la bombe à aérosol comportant deux chambres - le récipient externe (1) et la poche interne (2) - peuvent coulisser avec leurs plans d'ouverture sensiblement perpendiculaires à l'axe longitudinal de la broche (13),
- la broche possède une tige (9) traversant un alésage longitudinal (8) d'un corps élastique cylindrique (5) et, à son extrémité de broche (10) dépassante porte un palier de butée (14),
- à la tige (9) est associée une tige d'expansion (4) qui, venant de la direction opposée au palier de butée (14) peut appuyer le long de la tige (9) sur le corps élastique (5), de sorte que celui-ci, en appui sur le palier de butée (14), se raccourcit axialement en s'expansant radialement.

7. Dispositif selon la revendication 6,
**caractérisé en ce que**
la broche de réception (13) est maintenue en rotation .

8. Dispositif selon l'une des revendications 6 ou 7,
**caractérisé en ce qu'**
il comporte des têtes d'encollage qui peuvent être amenées en contact avec une poche interne (2) emmanchée sur la broche de réception (13) pour déposer la colle sur la zone marginale (12) de la poche interne (2)

9. Dispositif selon l'une quelconque des revendications 6 à 8,
**caractérisé en ce qu'**
il comporte des moyens pour exécuter une première phase d'expansion au cours de laquelle le corps élastique (5) est comprimé et se trouve dilaté de manière qu'une poche interne (2) emmanchée sur la broche de réception (13) se trouve maintenue avec solidarité en rotation pour réaliser l'encollage, ainsi que
des moyens pour exécuter une seconde phase d'expansion destinée à mettre la zone marginale (12) de la poche interne (2) en pression sur un récipient externe (1) emmanché sur la poche interne (2) portée et maintenue par la broche de réception (13).

10. Dispositif selon l'une quelconque des revendications 6 à 9,
**caractérisé en ce que**
la tige d'expansion (4) présente un alésage longitudinal traversé avec guidage par la tige (9), et le corps élastique (5) est logé entre deux éléments d'appui placés sur ses extrémités frontales - en particulier en forme de rondelles (6, 7) - ces éléments transmettant au corps élastique (5) la force de compression, par une grande portée, avantageusement sur toute la surface annulaire des faces frontales du corps cylindrique.

11. Dispositif selon l'une quelconque des revendications 6 à 10,
- la tige d'expansion (4), par une section initiale tubulaire, traverse le corps élastique (5) et éventuellement ses éléments d'appui,
- la broche de réception (13), de révolution autour de l'axe de la tige (9), présente des éléments de soutien et de guidage (11) portés par cette broche et/ou par la section initiale tubulaire de la tige d'expansion (4), et
- la tige (9) présente un alésage longitudinal tandis que le palier de butée (14) et éventuellement le corps de soutien et de guidage (11) dépassant l'extrémité (10) de la tige est percé selon la direction longitudinale de la tige (9) de trous pour former un canal de soufflage.

12. Dispositif selon l'une quelconque des revendications 6 à 11,
**caractérisé en ce que**
la tige d'expansion (4) ou la tige (9) est constituée comme tige de piston d'un système d'entraînement hydraulique, pneumatique ou mécanique.

13. Dispositif selon l'une quelconque des revendications 6 à 12,
**caractérisé en ce que**
le corps élastique (5) est un bloc cylindrique en élastomère, en matière plastique élastique ou en composite élastique.

14. Dispositif selon l'une quelconque des revendications 6 à 13,
**caractérisé en ce que**
le corps élastique (5) est un corps cylindrique creux, dont la chambre interne peut avoir sa périphérie expansée de manière uniforme par une action pneumatique, hydraulique ou mécanique
